# EUROPÄISCHE PATENTANMELDUNG

(11) **EP 0 965 295 A1**
(43) Veröffentlichungstag der Anmeldung: **22.12.1999**
(21) Anmeldenummer: 98810559.9
(22) Anmeldetag: 18.06.1998
(51) Int. Cl.: A47F 5/08

(54) **Displayvorrichtung zur Präsentation von Waren**

(71) Anmelder: Fehlbaum & Co., CH-4132 Muttenz (CH)
(72) Erfinder: Walter, Herbert, D-79379 Mülheim (DE)
(74) Vertreter: Ullrich, Gerhard, Dr.

(57) **Zusammenfassung**

Die Displayvorrichtung dient zur Präsentation von Waren in Geschäften und auf Ausstellungen. Wesensbestandteile sind eine Tragstruktur (**9**), z.B. ein Paneel, in der Regel mehrere an der Tragstruktur (**9**) horizontal fixierte Profilstangen (**5**) und in die Profilstangen (**5**) einhängbare Tragarme (**8**). Das Einhängen eines Tragarms (**8**) an der Profilstange (**5**) ist nur durch Anheben des freien Endes des Stangenteils (**80**) gegenüber der Horizontalen, Heranführen der Abkantung (**83**) an die Profilstange (**5**) von unterhalb der Profilstange (**5**) sowie abschliessendes Absenken des freien Endes des Stangenteils (**80**) in die Endlage möglich. Die Tragarme (**8**) kann man entlang der Profilstange (**5**) beliebig einhängen. Zu den Profilstangen werden weitere alternative Ausführungsformen vorgeschlagen. Die Vorrichtung zeichnet sich insbesondere durch ihre einfache Handhabung, die Variabilität und die vielfältigen ästhetischen Gestaltungsmöglichkeiten aus.

## Beschreibung

### Anwendungsgebiet der Erfindung

Vorliegende Erfindung betrifft eine Displayvorrichtung zur Präsentation von Waren in Geschäften und auf Ausstellungen. Die Diplayvorrichtung besteht aus einer Tragstruktur, z.B. ein Paneel, zumindest einer an der Tragstruktur horizontal fixierten Profilstange und in diese Profilstange einhängbare Tragarme. In der Regel weist die Displayvorrichtung mehrere Profilstangen auf, die in systematischen Abständen zueinander horizontal angeordnet sind. Die Tragarme können an beliebigen Positionen eingehängt werden und dienen der direkten oder indirekten Halterung der vorzuführenden Waren. Eine typische Anwendung ist in der Bekleidungsbranche gegeben, wo auf Bügeln hängende Oberbekleidungsstücke an mit Tragarmen ausgestatteten Diplayvorrichtungen aufgehängt werden. Derartige Displayvorrichtungen ermöglichen eine kundennahe Präsentation der angebotenen Waren, eine variable Gestaltung der Verkaufsflächen und eine unaufwendige Änderung der Behängung. Dennoch lassen sich die dargebotenen Waren in akkurater Ordnung vorführen, so dass jederzeit ein verkaufsgerechter Gesamteindruck herrscht.

### Stand der Technik

Displayvorrichtungen der genannten Gattungen sind aus dem Stand der Technik bereits vielfach bekannt. In der GB-A-2 241 426 wird eine Präsentationswand mit horizontalen, zeilenförmigen Steckschlitzen offenbart, die sich schräg abwärts in die Rückwand hinein erstrecken. Zum Einhängen in diese Schlitze sind Haken in Gestalt der Zitter "1" vorgesehen, an denen ein in den Raum ragender Tragarm fest angeordnet ist. Ein Grossteil der Schlitzfläche, die unbelegt bleibt, ist frei sichtbar, was optisch nicht vorteilhaft ist. Ferner darf die Belastung des einzelnen Tragarms nur gering sein, um ein Herausbrechen zu vermeiden. Auch die Vorrichtungen gemäss der CH-A-650 137 und der DE-A-34 38 759 beruhen auf einer Rückwand mit Horizontalnuten, in die Haken einsteckbar sind.

In den GB-A-2 206 033 und GB-A-2 222 070 werden Displayvorrichtungen mit ovalen Profilstangen beschrieben, auf die Tragarme mit Bügelteilen aufsteckbar sind. Die Profilstangen und Bügelteile stellen relativ klobige Bauteile dar, so dass diese Vorrichtungen nicht jedem ästhetischen Anspruch gerecht werden.

In der FR-A-2 611 468 wird eine Vorrichtung mit Profilteilen und einem Tragarm vorgeschlagen, wobei das Profilteil oben eine Hakenkante aufweist und der Tragarm eine Drahtschlaufe hat, die man in die Hakenkante einhängt. Der Tragarm kann somit nicht an jeder beliebigen Position eingehängt werden und Kanten sowie Schlaufen sind optisch sehr auffällig.

Die WO-A-91 14388 enthält verschieden modifizierte Displayvorrichtungen mit unterschiedlichen Profilschienen und Tragarmen. Hier werden entweder komplizierte, grobe Profile und relativ aufwendige Tragarme eingesetzt oder die grösstenteils unbelegten Schlitzflächen sind äusserlich sichtbar.

### Aufgabe der Erfindung

Angesichts der Unvollkommenheiten und beschränkten Anwendungsmöglichkeiten der bis dato existenten Displayvorrichtung liegt der Erfindung das Problem zugrunde, eine verbesserte Displayvorrichtung zu schaffen, die eine hohe Variabilität erlaubt, eine solide Tragfähigkeit besitzt, ein rasches Umändern der Bestückung gestattet, auch bei lebhaftem Publikumsverkehr die Waren sicher trägt und vielfältigen ästhetischen Ansprüchen gerecht wird. Die verwendeten Profilstangen sollen von möglichst einfachem Querschnitt sein und auch die Tragarme sollen eine unkomplizierte Gestalt aufweisen, so dass sich die gesamte Vorrichtung kostengünstig herstellen und flexibel verändern lässt. Die Tragarme müssen sich an jeder gewünschten Horizontalposition entlang einer Profilstange einhängen lassen und dann sicher gehaltert sein. Zu vermeiden ist, dass nicht mit eingehängten Tragarmen bestückte Profilstangen offene, unregelmässige Schlitzabschnitte sichtbar werden lassen.

### Übersicht über die Erfindung

Die Displayvorrichtung weist wenigstens eine an einer Tragstruktur zumindest im wesentlichen horizontal befestigte, langgestreckte, schienen-, stangen- oder rohrförmige Profilstange und einen daran einhängbaren Tragarm auf. An einem Ende des Stangenteils des Tragarms ist senkrecht oder schräg eine Steckplatte angesetzt, welche die Oberseite des Stangenteils überragt und eine in Axialrichtung des Stangenteils weisende Abkantung aufweist, die durch eine mittige Ausbuchtung in zwei Zungen aufgespalten sein kann. Das Einhängen des Tragarms an der Profilstange geschieht durch Anheben des freien Endes des Stangenteils gegenüber der Horizontalen und Heranführen der Abkantung an die Profilstange von unterhalb der Profilstange sowie Absenken des freien Endes in die Endlage nach dem Einhängen. In eingehängter Endlage stützt sich die Flachpartie der Steckplatte auf der Vorderseite der Tragstruktur ab, während die Abkantung auf einer an der Profilstange vorhandenen Schrägfläche aufliegt oder in einer Nut steckt oder die Profilstange hinter- und partiell übergreift. Für die Profilstange wurden fünf verschiedene Ausführungsformen entwickelt.
- Erste Ausführungsform
   Die Profilstange besteht aus einer Rundstange, die horizontal und beabstandet auf eine Tragstruktur - z.B. eine Paneeloberfläche - aufgesetzt, vorzugsweise aufgeschraubt ist. Zur Beabstandung der Rundstange zur Vorderseite der Tragstruktur sind Distanzhülsen auf die verwendeten Befestigungsbolzen aufgesteckt. Die abgerundete Abkantung an der Steckplatte ist zwischen Rundstange und der Oberfläche der Tragstruktur einsteckbar, wenn man das freie Ende des Stangenteils gegenüber der Horizontalen anhebt. Nach dem Einstecken der Abkantung wird der Tragarm in Horizontalposition gebracht, so dass die Abkantung die Profilstange hintergreift sowie partiell aufsitzt. Zugleich stützt sich die unterhalb der Abkantung gelegene Flachpartie der Stützplatte auf der Vorderseite der Tragstruktur ab.
- Zweite Ausführungsform
   Die Profilstange ist ein Strang-Profil ovalähnlichen Querschnitts, welche horizontal und beabstandet auf die Tragstruktur aufgeschraubt ist. Auf der der Tragstruktur zugewandten Fläche der Profilstange verläuft eine axial durchgehende oder abschnittsweise Stecknut. Die vorderste Partie der Abkantung an der Steckplatte ist in die Stecknut einsteckbar, wenn man das freie Ende des Stangenteils gegenüber der Horizontalen anhebt. Nach dem Einstecken der Abkantung wird der gesamte Tragarm wieder in Horizontalposition gebracht, so dass sich die Flachpartie der Steckplatte auf der Vorderseite der Tragstruktur abstützt. Als Option besitzt die Abkantung eine Ausbuchtung, welche sich bis in die Flachpartie erstreckt, so dass der Tragarm auch im Bereich einer Verschraubung zwischen der Profilstange und der Tragstruktur einhängbar ist, wobei dann der Befestigungsbolzen mit der Distanzhülse oder einer sonstigen Verdickung in der Ausbuchtung sitzt.
- Dritte Ausführungsform
   Anstelle der Stecknut gemäss der zweiten Ausführungsform besitzt die Profilstange auf der der Vorderseite der Tragstruktur zugewandten Seite eine längslaufende Schrägfläche, auf die die Abkantung der Steckplatte aufsetzt wenn ein Tragarm eingehängt ist. Die Schrägfläche ist in Richtung des Stangenteils aufsteigend und in ihrem Anstiegswinkel zum Winkel der Abkantung komplementär.
- Vierte Ausführungsform
   Die Profilstange ist ein T-Profil, dessen Basisschenkel horizontal auf eine Tragstruktur aufgesetzt oder in eine in der Tragstruktur horizontal eingearbeitete T-Nut seitlich eingeschoben ist, so dass sich die freie Partie des Mittelschenkels der Profilstange von der Vorderseite der Tragstruktur in den Raum erstreckt. Der Mittelschenkel besitzt ein systematisches Schlitzraster, das auch bei eingeschobener Profilstange zugänglich bleibt. Die Abkantung an der Steckplatte ist durch jeden gewählten Schlitz des Schlitzrasters steckbar, wenn man das freie Ende des Stangenteils des Tragarms gegenüber der Horizontalen anhebt. Nach dem Durchstecken der Abkantung in einen ausgewählten Schlitz wird der gesamte Tragarm zurück in Horizontalposition gebracht, so dass die Abkantung auf der Oberseite des Mittelschenkels aufliegt und die Flachpartie der Steckplatte sich auf der Vorderseite der Tragstruktur abstützt.
- Fünfte Ausführungsform
   Anstelle des Schlitzrasters gemäss der vierten Ausführungsform besitzt die Profilstange auf der Unterseite des Mittelschenkels eine längslaufende, schräg zur freien Aussenkante aufsteigende Nut, in die die Abkantung der Steckplatte eindringt, wenn ein Tragarm eingehängt ist. Der Anstiegswinkel der Nut ist mit dem Anstiegswinkel der Abkantung komplementär.

### Kurzbeschreibung der beigefügten Zeichnungen

Es zeigen:
- Figur 1A -: einen Paneelabschnitt mit aufgesetzten Profilstangen und an einer Profilstange eingehängten Trägerarmen als Prinzipdarstellung;
- Figur 1B -: einen Paneelabschnitt mit eingesetzten Profilstangen und an einer Profilstange eingehängten Trägerarmen als Prinzipdarstellung;
- Figur 2A -: eine erste Ausführungsform der Displayvorrichtung mit auf eine Tragstruktur aufgesetzte Profilstange in Form einer Rundstange als Teilschnitt;
- Figur 2B -: eine zweite Ausführungsform der Displayvorrichtung mit auf eine Tragstruktur aufgesetzte Profilstange mit einer axialen Stecknut als Teilschnitt;
- Figur 2C -: eine dritte Ausführungsform der Displayvorrichtung mit auf eine Tragstruktur aufgesetzte Profilstange mit einer axialen Nutenkontur als Teilschnitt;
- Figur 2D -: einen Wandabschnitt mit der Displayvorrichtung der dritten Ausführungsform gemäss Figur 2C als Perspektivdarstellung;
- Figur 3A -: eine vierte Ausführungsform der Displayvorrichtung mit in eine Tragstruktur eingesetzte Profilstange in Form eines T-Profils mit einem axialen Schlitzraster als Teilschnitt;
- Figur 3B -: eine fünfte Ausführungsform der Displayvorrichtung mit in eine Tragstruktur eingesetzte Profilstange in Form eines T-Profils mit einer axialen Stecknut als Teilschnitt;
- Figur 3C -: einen Wandabschnitt mit der Displayvorrichtung der fünften Ausführungsform gemäss Figur 3B als Perspektivdarstellung;
- Figur 4A -: einen Tragarm mit einem Stangenteil und der vorn an dieses angesetzten Steckplatte als Prinzipdarstellung;
- Figur 4B -: die Steckplatte gemäss Figur 4A in zwei Perspektivansichten;
- Figur 5A -: eine ganze Profilstange der dritten Ausführungsform gemäss Figur 2C als Perspektivdarstellung;
- Figur 5B -: die Profilstange gemäss den Figuren 2C und 5A im vertikalen Querschnitt;
- Figur 5C -: die Profilstange gemäss Figur 5A im Eingriff mit einem Tragarm als Perspektivdarstellung;
- Figur 6A -: eine ganze Profilstange der fünften Ausführungsform gemäss Figur 3B als Perspektivdarstellung;
- Figur 6B -: die Profilstange gemäss den Figuren 3B und 6A im vertikalen Querschnitt;
- Figur 7A -: das Detail X aus Figur 3B bei maximaler Einsetztiefe der Profilstange; und
- Figur 7B -: das Detail X aus Figur 3B bei minimaler Einsetztiefe der Profilstange.

### Ausführungsbeispiele

Anhand der beiliegenden Zeichnungen erfolgt nachstehend die detaillierte Beschreibung von Ausführungsbeispielen der erfindungsgemässen Displayvorrichtung, wobei abschliessend mögliche Modifikationen erwähnt werden.

### Figur 1A

Auf eine Tragstruktur **9**, vorrangig ein Paneelabschnitt, sind horizontal, systematisch und zueinander parallel beabstandet Profilstangen **1,2,3** aufgesetzt. Die Profilstangen **1,2,3** sind zum Einhängen von Tragarmen **8** bestimmt. Beispielhaft sind hier an einer in mittlerer Höhe angeordneten Profilstange **1,2,3** zwei Tragarme **8** eingehängt, deren Stangenteile **80** in den Raum hineinragen. Die Stangenteile **80** sind zum direkten oder indirekten Haltern der zu präsentierenden Waren vorgesehen, z.B. zum Anhängen von auf Kleiderbügeln hängenden Bekleidungsstücken. Wie im Laden- und Messebau üblich, wird der Paneelabschnitt ein definiertes Rastermass aufweisen, und mehrere Paneelabschnitte lassen sich zu einer Wand aneinander fügen.

Für die gesamte weitere Beschreibung gilt folgende Festlegung. Sind in einer Figur zum Zweck zeichnerischer Eindeutigkeit Bezugsziffern enthalten, aber im unmittelbar zugehörigen Beschreibungstext nicht erläutert, so wird auf deren Erwähnung in vorangehenden oder nachfolgenden Figurenbeschreibungen Bezug genommen. Im Interesse der Übersichtlichkeit wird auf die wiederholte Bezeichnung von Bauteilen in weiteren Figuren zumeist verzichtet, sofern zeichnerisch eindeutig erkennbar ist, dass es sich um "wiederkehrende" Bauteile handelt.

### Figur 1B

Die Displayvorrichtung dieser Figur stimmt im wesentlichen mit der Displayvorrichtung gemäss Figur 1A überein; lediglich die Bauart der Profilstangen **4,5** und deren Anbringung sind anders. Die horizontal, systematisch und zueinander parallel beabstandet angeordneten Profilstangen **4,5** sind in die Tragstruktur **9** -hier ebenfalls ein Paneelabschnitt - eingesetzt. Auch die Profilstangen **4,5** sind zum Einhängen von Tragarmen **8** bestimmt und deren in den Raum hineinragenden Stangenteile **80** dienen zum Haltern der vorzuführenden Waren.

### Figur 2A

In der ersten Ausführungsform der Displayvorrichtung hat die auf die Vorderseite **90** der Tragstruktur **9** aufgesetzte Profilstange **1** einen runden Querschnitt. Senkrecht von der Längsachse der Profilstange **1** erstrecken sich mehrere, auf einer Ebene liegende Bolzen **10**, welche in der Tragstruktur **9** vorhandene Durchgangsbohrungen **91** durchragen. Am freien Bolzenende **11** ist vorzugsweise ein Aussengewinde **12** vorgesehen, so dass zur Befestigung der Profilstange **1** eine Schraubenmutter (nicht dargestellt) von der Rückseite **92** der Tragstruktur **9** auf das durchragende Bolzenende **11** aufgeschraubt werden kann. Gegenüber dem freien Bolzenende **11** ist eine Verdickung **13** angeordnet, wodurch sich eine zum freien Bolzenende **11** gewandte kreisringförmige Schulter **14** ergibt. Die Verdickung **13** ist durch eine entsprechende Gestalt des Bolzens **10** oder durch eine auf den Bolzen **10** aufgeschobene Distanzhülse erzeugbar. Die Schulter **14** weist einen grösseren Aussendurchmesser auf als die Durchgangsbohrung **91** und setzt daher auf der Vorderseite **90** der Tragstruktur **9** auf, so dass die Profilstange **1** zur Vorderseite **90** in einem Spaltabstand **S** fixiert ist.

Ein Tragarm **8** mit der vorn am Stangenteil **80** senkrecht angebrachten Steckplatte **81** kann sowohl zwischen zwei Bolzen **10** als auch einen Bolzen **10** umfassend an der Profilstange **1** eingehängt werden. Das Umfassen eines Bolzens **10** - logischerweise im Bereich der Verdickung **13** - wird durch die in der Steckplatte **81** vorhandene Ausbuchtung **82** ermöglicht, die sich mittig von der Oberkante **85** der Steckplatte **81** abwärts erstreckt. Beidseits der Ausbuchtung **82** entstehen zwei Zungen **83,** die in Richtung des Stangenteils **80**, komplementär zur äusseren Rundung der Profilstange **1**, gebogen sind. Die Steckplatte **81** überragt den Aussendurchmesser des aufgesetzten Stangenteils **80** zumindest nach oben, so dass im eingehängten Zustand die Profilstange **1** nicht mit dem Stangenteil **80** kollidiert. Die Steckplatte **81** liegt quasi innerhalb des Spaltabstands **S**, wobei die beiden Zungen **83** die Profilstange **1** hintergreifen und sich auf der Oberseite **15** der im Querschnitt kreisrunden Profilstange **1** abstützen. Das Einhängen des Tragarms **8** ist nur möglich, wenn das Stangenteil **80** am freien Ende gegenüber der Horizontalen angehoben wird; nur so lassen sich die gebogenen Zungen **83** durch den Spaltabstand **S** schieben. Nach dem Einführen der Zungen **83** wird der Tragarm **8** wieder in Horizontalposition gebracht. Die sich auf der Oberseite **15** der Profilstange **1** abstützenden Zungen **83** verhindern ein Herunterfallen des eingehängten Tragarms **8**. Will man den Tragarm **8** aushängen, muss man zuvor das freie Ende des Stangenteils **80** anheben. Das Eigengewicht des Tragarms **8** bewirkt ein Andrücken der Flächen der Zungen **83** an die Profilstange **1**, welche mit dieser in Kontakt sind. Zugleich stützt sich die unterhalb der Zungen **83** gelegene Flachpartie **84** der Steckplatte **81** auf der Vorderseite **90** der Tragstruktur **9** ab. Mit zunehmender Belastung des Tragarms **8** erhöht sich der Andruck der Zungen **83** auf die Profilstange **1**, zugleich verstärkt sich - nach dem Hebelgesetz - der Druck der Flachpartie **84** auf die Vorderseite **90.**

### Figur 2B

Die zweite Ausführungsform ist zur Vorgängerfigur nur bezüglich des Querschnitts der Profilstange **2**, einer darin vorgesehenen Stecknut **20**, der Biegung der Zungen **83** und des Eingriffs der Zungen **83** in die Stecknut **20** verschieden. Die Profilstange **2** hat einen im Prinzip ovalen Querschnitt, was jedoch zur kreisrunden Profilstange **1** nur eine Alternative darstellt und ansonsten bedeutungslos ist. Auch die Profilstange **2** könnte von rundem Querschnitt sein. Wesentlich ist die der Vorderseite **90** zugewandte, entlang der Profilstange **2** laufende axiale Stecknut **20**, die sich horizontal in die Profilstange **2** hinein erstreckt. An der Steckplatte **81** ist die Ausbuchtung **82** weniger tief und der Biegeradius, in welchem die Zungen **83** zum Stangenteil gewandt sind, ist kleiner. Hier sind die Zungen **83** im Prinzip rechtwinklig abgebogen, so dass die Ausläufer der Zungen **83** eine horizontale Ausrichtung besitzen.

Im eingehängten Zustand befindet sich die Steckplatte **81** wiederum im Spaltabstand **S**, wobei die Verdickung **13** des Bolzens **10** in der Ausbuchtung **82** zu liegen kommt und die horizontalen Ausläufer der Zunge **83** in der Stecknut **20** sitzen. Auch hier ist das Anheben des freien Endes des Stangenteils **80** erforderlich, um die Zungen **83** der einenends am Stangenteil **80** fest angeordneten Steckplatte **81** in die Stecknut **20** einführen zu können. Durch das Eigengewicht des Tragarms **8**, und verstärkt bei Belastung des Tragarms **8**, wird die Flachpartie **84** der Steckplatte **81** gegen die Vorderseite **90** der Tragstruktur **9** gedrückt, während die Zungen **83** um so fester in der Stecknut **20** sitzen. Das Aushängen des Tragarms **8** geschieht rückläufig, so muss zuerst das freie Ende des Stangenteils **80** angehoben werden, um die Zungen **83** ausser Eingriff mit der Stecknut **20** zu bringen. Hiernach lassen sich die Zungen **83** aus dem Spaltabstand **S** herausziehen und der Tragarm **8** aushängen.

### Figuren 2C, 2D und 4A bis 5C

Die dritte Ausführungsform hat erneut eine anders im Querschnitt konturierte Profilstange **3** und eine andere Biegung der Zungen **83**. Die Profilstange **3** ist annähernd oval im Querschnitt und besitzt auf der der Vorderseite **90** der Tragstruktur **9** zugewandten Seite zumindest eine axial der Profilstange **3** längslaufende Schrägfläche **30**, die von der unteren Hälfte der Profilstange **3** zur horizontalen Mittelachse **M** der Profilstange **3** hin im Anstellwinkel α aufsteigt. Vorzugsweise ist eine weitere Schrägfläche **31** vorgesehen, die von der oberen Hälfte der Profilstange **3** zur horizontalen Mittelachse **M** der Profilstange **3** hin im Anstellwinkel α absteigt. Für das Einhängen der Tragarme **8** wird nur die untere Schrägfläche **30** benötigt. Die symmetrische Anordnung der Schrägflächen **30,31** ermöglicht, die Profilstange **3** auch um 180° gewendet auf die Vorderseite **90** der Tragstruktur **9** aufzusetzen, so dass dann die zuvor oben liegende Schrägfläche **31** unten zu liegen kommt. Somit wird die Montage vereinfacht, da man - bei symmetrischer Anordnung der Bolzen **10** - nicht auf die gewendete Position der Profilstange **3** achten muss.

Die Zungen **83** an der Steckplatte **81** beidseits der Ausbuchtung **82** sind komplementär zum Anstellwinkel α in Richtung des Stangenteils **80** gebogen und besitzen eine Höhe, die mit der Breite der Schrägflächen **30,31** korrespondiert. Im eingehängten Zustand sitzt die Verdickung **13** der Bolzen **10** innerhalb der Ausbuchtung **82** und die Steckplatte **81** befindet sich im Spaltabstand **S**, d.h. die abgewinkelten Zungen **83** hintergreifen die Profilstange **3** und liegen auf der jeweils unten befindlichen Schrägfläche **30** bzw. **31** auf Zur soliden Befestigung der Profilstange **3** sind mehrere systematisch verteilte Bolzen **10** vorgesehen, die in komplementäre Durchgangsbohrungen **91** eingesteckt werden können. Tragarme **8** sind auch ausserhalb der Bolzen **10** einhängbar; bei einer derartigen Positionierung bleiben die Ausbuchtungen **82** unbelegt. Besonders schwer belastete Tragarme **8** wird man vorzugsweise im Bereich eines Bolzens **10** einhängen, da die Vorrichtung dort am tragfähigsten ist. Ein- und Aushängen eines Tragarms **8** erfordern, wie bereits zu den vorherigen Ausführungsformen beschrieben, auch hier ein Anheben des freien Endes des Stangenteils **80**.

### Figur 3A

Die nun vorgestellte vierte Ausführungsform unterscheidet sich deutlicher von den bisher behandelten Ausführungsformen. Die Profilstange **4** besitzt im Querschnitt ein T-Profil, mit einem Basisschenkel **43** und einem mittig und senkrecht darauf aufsetzenden Mittelschenkel **44**. Nahe der freien Aussenkante des Mittelschenkels **44** ist ein entlang des Mittelschenkels **44** laufendes Schlitzraster **40** mit in einer Reihe systematisch angeordneten Schlitzen **42** vorgesehen. Zur Fixierung der Profilstange **4** an der Tragstruktur **9** ist in diese eine T-Nut **93** - bestehend aus einem Vertikalabschnitt **94** und einem auf der Vorderseite **90** austretenden Horizontalabschnitt **95** - eingearbeitet. Der Vertikalabschnitt **94** dient der Aufnahme des Basisschenkels **43** der Profilstange **4** und im Horizontalabschnitt **95** kommt der Mittelschenkel **44** zu liegen, wobei der Mittelschenkel **44** aus der Vorderseite **90** herausragt, so dass das in einem Spaltabstand **S** von der Vorderseite **90** beabstandete Schlitzraster **40** zum Einhängen der Zunge **83** der Steckplatte **81** in einen beliebigen Schlitz **42** zugänglich ist.

Zwei Zungen **83** vorzusehen, die durch eine dazwischen liegende Einbuchtung **82** entstehen, kann sinnvoll sein, um den Tragarm **8** auch für die Vorrichtung gemäss Figur 2B verwenden zu können. Ansonsten bedarf es der Einbuchtung **82** in der Steckplatte **81** bei der vierten Ausführungsform nicht, da es keinen Bolzen **10** zu umgreifen gibt. Die Biegung der Zunge **83** ist zur Ausführung gemäss Figur 2A identisch. Im eingehängten Zustand durchragt die Zunge **83** einen Schlitz **42** - je nach gewählter Positionierung des Tragarms **8** - und stützt sich auf der Oberseite **45** des Mittelschenkels **44**, hin zu dessen Aussenkante ab. Unverändert erfordern das Ein- und Aushängen eines Tragarms **8** auch hier ein Anheben des freien Endes des Stangenteils **80**. Im eingehängten Zustand stützt sich, wie bei allen vorherigen Ausführungsformen, die Flachpartie **84** der Steckplatte **81** auf der Vorderseite **90** der Tragstruktur **9** ab. Die Herstellung der T-Nut **93** könnte vorzugsweise durch Fräsen erfolgen und das Einsetzen der Profilstange **4** geschieht durch seitliches Einschieben in die T-Nut **93.**

### Figuren 3B, 3C und 6A

Die fünfte Ausführungsform der Displayvorrichtung basiert ebenfalls auf einer Profilstange **5** mit dem Querschnitt eines T-Profils mit einem Basisschenkel **53** und einem mittig und senkrecht darauf aufsetzenden Mittelschenkel **54**. Der Basisschenkel **53** ist wiederum im Vertikalabschnitt **94** einer T-Nut **93** eingebettet, während in deren Horizontalabschnitt **95** der Mittelschenkel **54** sitzt, wobei der Mittelschenkel **54** aus der Vorderseite **90** der Tragstruktur **9** herausragt. An der Unterseite **56** des Mittelschenkels **54** ist eine schräg, in Richtung der freien Aussenkante des Mittelschenkels **54,** aufsteigende Nut **50** vorhanden, die sich entlang der Profilstange **5** erstreckt und im eingesetzten Zustand zugänglich bleibt. Beim Einhängen eines Tragarms **8** dient diese Nut **50** der Aufnahme der Zunge **83,** welche gemäss der dritten Ausführungsform (vgl. Figuren 2C, 4A und 5C) gebogen ist. Sieht man in der Steckplatte **81** wiederum eine Ausbuchtung **82** vor, so sind derart bestückte Tragarme **8** auch in Profilstangen **3** der dritten Ausführungsform einhängbar. Die kinematischen Abläufe beim Ein- und Aushängen sind zu den bereits beschriebenen Beispielen identisch.

### Figuren 6B bis 7B

Die Steckplatte **81** weist von den Zungen **83** zur Flachpartie **84** hin eine zunehmende Dicke auf so dass das Stangenteil **80** eines eingehängten Tragarms **8** in den Raum hinein einen geringen Anstieg hat. Dies dient dazu, eine optisch störende Abwärtstendenz der eingehängten Tragarme **8** zu vermeiden und eine Abwärtsbiegung bei hoher Belastung vorweg zu kompensieren.

Die Nut **50** besitzt eine verbreitete Eintrittsöffnung **57**, eine Mindesttiefe zur Aufnahme zumindest des wesentlichen Teils der Länge der Zungen **83** und eine der Aussenkante des Mittelschenkels **54** zugewandte Schrägflache **58**, auf der im eingehängten Zustand die Zungen **83** zur Auflage kommen. Diese Konstruktionsmerkmale bewirken, dass sich insbesondere Toleranzen im Mass zwischen Vertikalabschnitt **94** und Vorderseite **90** kompensieren. Gemäss Figur 7A ragt die Vorderseite **90** über die Eintrittsöffnung **57** hinaus. Dadurch liegt die eingesteckte Steckplatte **81** näher zur Aussenkante des Mittelschenkels **54**, die Zungen **83** schieben sich auf der Schrägfläche **58** tiefer in die Nut **50** hinein und der Tragarm **8** ist als Ganzes höher positioniert. Wie in Figur 7B gezeigt, reicht die Vorderseite **90** bis an die Eintrittsöffnung **57** heran. Dadurch liegt die eingesteckte Steckplatte **81** entfernter zur Aussenkante des Mittelschenkels **54**, die Zungen **83** schieben sich auf der Schrägfläche **58** weniger tief in die Nut **50** hinein und der Tragarm **8** ist als Ganzes tiefer positioniert.

Zu den vorbeschriebenen Displayvorrichtungen sind weitere konstruktive Variationen realisierbar. Hier ausdrücklich erwähnt seien noch:
- Die Profilstangen **4,5** mit der Querschnittsgeometrie eines T-Profils müssen nicht in einer T-Nut **93** innerhalb der Tragstruktur **9** eingebettet sein. Man könnte die Basisschenkel **43,53** der Profilstangen **4,5** auch auf der Tragstruktur **9** aufgesetzt befestigen, z.B. versenkt festschrauben, so dass die relativ aufwendige Herstellung der T-Nut **93** entfallen kann.
- Nicht nötig ist, dass die Profilstangen **4,5** als T-Profile ausgebildet sind. Auch mit einem halbierten Basisschenkel **43,53** - dessen oberer oder unterer Flügel würde entfallen, so dass sich ein Winkelprofil ergibt - wäre die Funktion erreichbar.
- Anstelle der eingesetzten Vollmaterial-Profilstangen **1,2** und **3** könnten auch ausreichend stabile Hohlprofile eingesetzt werden, wobei die Stecknut **20** und die Schrägflächen **30,31** vorteilhaft durch Umformen herstellbar wären.
- Anstelle des Verschraubens der durch die Durchgangsbohrungen **91** hindurch ragenden Bolzen **10** an den Profilstangen **1,2,3** stehen dem Fachmann auch weitere Befestigungsarten zur Verfügung. So könnten Halteelemente kraft- oder formschlüssig die Profilstangen **1,2,3** mit der Tragstruktur **9** verbinden.
- Eine weitere Modifikation besteht darin, anstelle der Winkelprofile **4,5** - durch Abändern der Basisschenkel **43,53** - ein Voll- oder Hohlprofil herzustellen, wobei dessen Basispartie dem Aufsetzen und Befestigen an der Tragstruktur **9** dient.
- Die Schrägfläche **58** kann auch als gekrümmte Kontaktfläche **58** gestaltet sein.
- Die Profile **1,2,3,4,5** sind vorzugsweise schienen-, stangen- oder rohrförmig. Zur Erzielung individueller Gestaltungseffekte sind Profile denkbar, welche über die Länge keinen gleichbleibenden Querschnitt aufweisen. Solch ein im Querschnitt verändertes und eventuell zusätzlich geschwungenes Profil könnte, z.B. für das augenfällige Anbringen von Firmenlogos, verwendet werden.

## Patentansprüche

1. Displayvorrichtung zur Präsentation von Waren mit:
a) einer an einer Tragstruktur (**9**) zumindest im wesentlichen horizontal befestigten Profilstange (**1,2,3,4,5**) und
b) einem an der Profilstange (**1,2,3,4,5**) einhängbaren Tragarm (**8**), wobei
c) der Tragarm (**8**) aus einem Stangenteil (**80**) und einer daran einenends senkrecht oder schräg fest angesetzten Steckplatte (**81**) besteht, welche die Oberseite des Stangenteils (**80**) überragt, dadurch gekennzeichnet, dass
d) die Steckplatte (**81**) zuoberst eine in Axialrichtung des Stangenteils (**80**) weisende Abkantung (**83**) aufweist, die durch eine mittige Ausbuchtung (**82**) in zwei Zungen (**83,83**) aufgespalten sein kann; und
e) in eingehängter Endlage des Tragarms (**8**) sich die Flachpartie (**84**) der Steckplatte (**81**) auf der Vorderseite (**90**) der Tragstruktur (**9**) oder einer darauf aufgebrachten Verblendung abstützt; wobei
fa) die Abkantung (**83**) die Profilstange (**1**) hintergreift und partiell deren Oberseite (**15**) übergreift; oder
fb) an der Profilstange (**2**) an der der Vorderseite (**90**) der Tragstruktur (**9**) zugewandten Seite eine von aussen zugängliche, längslaufende Stecknut (**20**) vorgesehen ist, in welche die Abkantung (**83**) eingreift; oder
fc) an der Profilstange (**3**) an der der Vorderseite (**90**) der Tragstruktur (**9**) zugewandten Seite eine von aussen zugängliche, längslaufende Schrägfläche (**30**) vorgesehen ist, auf welcher die Abkantung (**83**) zum Aufliegen kommt; oder
fd) an der Profilstange (**4**) ein von aussen zugängliches, längslaufendes Schlitzraster (**40**) mit einzelnen Schlitzen (**42**) vorgesehen ist und in einen gewählten Schlitz (**42**) die Abkantung (**83**) eingreift; oder
fe) an der Profilstange (**5**) eine von unten zugängliche, längslaufende Nut (**50**) vorgesehen ist, in welche die Abkantung (**83**) eingreift; und
g) das Einhängen des Tragarms (**8**) an der Profilstange (**1,2,3,4,5**) nur möglich ist durch Anheben des freien Endes des Stangenteils (**80**) gegenüber der Horizontalen, Heranführen der Abkantung (**83**) an die Profilstange (**1,2,3,4,5**) von unterhalb der Profilstange (**1,2,3,4,5**) sowie Absenken des freien Endes des Stangenteils (**80**) in die Endlage nach dem Einhängen.

2. Displayvorrichtung nach Anspruch 1, dadurch gekennzeichnet, dass
a) die Profilstange (**1**) eine Rundstange ist, die beabstandet im Spaltabstand (**S**) auf die Tragstruktur (**9**) - z.B. eine Paneeloberfläche - aufgesetzt, vorzugsweise aufgeschraubt ist;
b) die Abkantung (**83**) entsprechend der äusseren Kontur der Rundstange (**1**) rundlich gebogen ist; und
c) die Abkantung (**83**) an der Steckplatte (**81**) zwischen der Rundstange (**1**) und der Vorderseite (**90**) der Tragstruktur (**9**) nur ein- und ausführbar ist, wenn man das freie Ende des Stangenteils (**80**) gegenüber der Horizontalen anhebt.

3. Displayvorrichtung nach Anspruch 1, dadurch gekennzeichnet, dass
a) die Profilstange (**2**) einen ovalähnlichen Querschnitt hat beabstandet im Spaltabstand (**S**) auf die Tragstruktur (**9**) aufgesetzt ist;
b) auf der der Tragstruktur (**9**) zugewandten Fläche der Profilstange (**2**) eine axial durchgehende oder abschnittsweise Stecknut (**20**) verläuft; und
c) die vorderste Partie der Abkantung (**83**) an der Steckplatte (**81**) nur in die Stecknut (**20**) einsteckbar und entfernbar ist, wenn man das freie Ende des Stangenteils (**80**) gegenüber der Horizontalen anhebt.

4. Displayvorrichtung nach Anspruch 1, dadurch gekennzeichnet, dass
a) die Profilstange (**3**) einen ovalähnlichen Querschnitt hat beabstandet im Spaltabstand (**S**) auf die Tragstruktur (**9**) aufgesetzt ist;
b) auf der der Tragstruktur (**9**) zugewandten Fläche der Profilstange (**3**) eine längslaufende, durchgehende oder abschnittsweise Schrägfläche (**30**) verläuft, auf die die Abkantung (**83**) der Steckplatte (**81**) aufsetzt, wenn ein Tragarm (**8**) eingehängt ist; wobei
c) die Schrägfläche (**30**) in Richtung des Stangenteils (**80**) aufsteigend und in ihrem Anstiegswinkel (α) zum Winkel der Abkantung (**83**) komplementär ist; und
d) die Partie der Abkantung (**83**) an der Steckplatte (**81**) nur auf die Schrägfläche (**30**) aufsteckbar und entfernbar ist, wenn man das freie Ende des Stangenteils (**80**) gegenüber der Horizontalen anhebt.

5. Displayvorrichtung nach Anspruch 4, dadurch gekennzeichnet, dass an der Profilstange (**3**) symmetrisch zur Mittelachse (**M**) eine zur Schrägfläche (**30**) weitere Schrägfläche (**31**) vorgesehen ist, wodurch bei der Montage der Profilstange (**3**) nicht auf deren gewendete Position geachtet werden muss.

6. Displayvorrichtung nach einem der Ansprüche 1 bis 4, dadurch gekennzeichnet, dass
a) die Abkantung (**83**) durch eine Ausbuchtung (**82**) zweigeteilt ist, wodurch zwei zungenartige Abkantungen (**83**) entstehen; und
b) sich die Ausbuchtung (**82**) bis in die Flachpartie (**84**) erstreckt, so dass der Tragarm (**8**) auch im Bereich einer Verschraubung zwischen der Profilstange (**1,2,3,4,5**) und der Tragstruktur (**9**) einhängbar ist, wobei dann der Befestigungsbolzen (**10**) mit der Distanzhülse oder einer sonstigen Verdickung (**13**) in der Ausbuchtung (**82**) sitzt.

7. Displayvorrichtung nach Anspruch 1, dadurch gekennzeichnet, dass
a) die Profilstange (**4**) ein T-Profil oder ein Winkelprofil ist, dessen Basisschenkel (**43**) auf eine Tragstruktur (**9**) aufgesetzt oder in eine in der Tragstruktur (**9**) horizontal eingearbeitete Nut (**93**) eingebracht ist, so dass sich die freie Partie des Mittelschenkels (**44**) der Profilstange (**4**) von der Vorderseite (**90**) der Tragstruktur (**9**) in den Raum erstreckt;
b) der Mittelschenkel (**44**) ein Schlitzraster (**40**) besitzt, das auch bei eingebrachter Profilstange (**4**) zugänglich bleibt; und
c) die Abkantung (**83**) an der Steckplatte (**81**) durch jeden gewählten Schlitz (**42**) des Schlitzrasters (**40**) nur steckbar bzw. aus einem solchen entfernbar ist, wenn man das freie Ende des Stangenteils (**80**) des Tragarms (**8**) gegenüber der Horizontalen anhebt.

8. Displayvorrichtung nach Anspruch 1, dadurch gekennzeichnet, dass
a) die Profilstange (**5**), vorzugsweise ein T-Profil, Winkel- oder Hohlprofil, mit dessen Basispartie (**53**) auf eine Tragstruktur (**9**) aufgesetzt oder in eine in der Tragstruktur (**9**) horizontal eingearbeitete Nut (**93**) eingebracht ist, so dass sich die freie Partie des Mittelschenkeis (**54**) der Profilstange (**5**) von der Vorderseite (**90**) der Tragstruktur (**9**) in den Raum erstreckt;
b) auf der Unterseite des Mittelschenkels (**54**) eine längslaufende, schräg zu dessen freier Aussenkante aufsteigende Nut (**50**) vorhanden ist, die auch bei eingebrachter Profilstange (**5**) zugänglich bleibt, und in die die Abkantung (**83**) der Steckplatte (**81**) eindringt, wenn ein Tragarm (**8**) eingehängt ist; und
c) die Abkantung (**83**) in die Nut (**50**) nur einsteckbar bzw. daraus entfernbar ist, wenn man das freie Ende des Stangenteils (**80**) des Tragarms (**8**) gegenüber der Horizontalen anhebt.

9. Displayvorrichtung nach Anspruch 8, dadurch gekennzeichnet, dass die Nut (**50**) eine verbreitete Eintrittsöffnung (**57**), eine Mindesttiefe zur Aufnahme zumindest des wesentlichen Teils der Länge der Abkantung (**83**) und eine der Aussenkante des Mittelschenkels (**54**) zugewandte Kontaktfläche (**58**) besitzt, auf der im eingehängten Zustand die Abkantung (**83**) zur Auflage kommt, wodurch sich die Abkantung (**83**) auf der Kontaktfläche (**58**) mehr oder weniger tief in die Nut (**50**) hinein schieben kann und sich somit Masstoleranzen kompensieren.

10. Displayvorrichtung nach Anspruch 1, dadurch gekennzeichnet, dass die Steckplatte (**81**) von der Abkantung (**83**) zur Flachpartie (**84**) hin eine zunehmende Dicke aufweist, wodurch dem Stangenteil **80** eines eingehängten Tragarms (**q**) in den Raum hinein ein geringer Anstieg verliehen wird, um eine optisch nachteilige Abwärtstendenz des eingehängten Tragarms (**8**) zu vermeiden und eine Abwärtsbiegung bei hoher Belastung vorweg zu kompensieren.
